# EUROPÄISCHE PATENTANMELDUNG

(11) **EP 4 560 072 A1**
(43) Veröffentlichungstag der Anmeldung: **28.05.2025**
(21) Anmeldenummer: 24204580.5
(22) Anmeldetag: 04.10.2024
(51) Int. Cl.: E01B 1/00, E01B 3/46, E01B 7/00, E01B 7/22

(54) **WEICHE**

(30) Priorität: 22.11.2023 AT 1362023
(71) Anmelder: Getzner Werkstoffe Holding GmbH, 6706 Bürs (AT)
(72) Erfinder: Loy, Harald, 6780 Schruns (AT); Augustin, Andreas, 6714 Nüziders (AT); Heim, Markus, 6840 Götzis (AT)
(74) Vertreter: Torggler & Hofmann Patentanwälte - Rankweil

(57) **Zusammenfassung**

Weiche (1) für eine Gleisanlage für Schienenfahrzeuge mit einem Stammgleis (2) und zumindest einem, in das Stammgleis (2) einmündenden Zweiggleis (3), wobei das Stammgleis (2) und das Zweiggleis (3) zumindest bereichsweise jeweils zumindest zwei Schienen (4) aufweisen, wobei an, zu einem Schotterbett (6) weisenden Unterseiten von Schwellen (5) zwischen den Schwellen (5) und dem Schotterbett (6) jeweils Schwellensohlen (7) mit jeweils zumindest einer Elastomerschicht (8) angeordnet sind und die Weiche (1) eine Weichenherzspitze (9) aufweist, in der die zum Zweiggleis (3) weisende Schiene (4) des Stammgleises (2) und die zum Stammgleis (2) weisende Schiene (4) des Zweiggleises (3) ineinanderlaufen, wobei sich ein Weichenherzbereich (10) von der Weichenherzspitze (9) aus in einander entgegengesetzten Richtungen (11, 12) erstreckt und die jeweiligen Elastomerschichten (8) der jeweiligen Schwellensohlen (7) der Schwellen (5) im Weichenherzbereich (10) weicher sind als in Bereichen der Weiche (1) vor und hinter dem Weichenherzbereich (10). (Fig. 3)

## Beschreibung

Die vorliegende Erfindung betrifft eine Weiche für eine Gleisanlage für Schienenfahrzeuge mit einem Stammgleis und zumindest einem, in das Stammgleis einmündenden Zweiggleis, wobei das Stammgleis und das Zweiggleis zumindest bereichsweise jeweils zumindest zwei Schienen aufweisen, wobei die Schienen auf Schwellen befestigt sind und die Schwellen auf einem Schotterbett lagern, wobei an den zum Schotterbett weisenden Unterseiten der Schwellen zwischen den Schwellen und dem Schotterbett jeweils Schwellensohlen mit jeweils zumindest einer Elastomerschicht angeordnet sind und die Weiche eine Weichenherzspitze aufweist, in der die zum Zweiggleis weisende Schiene des Stammgleises und die zum Stammgleis weisende Schiene des Zweiggleises ineinanderlaufen, wobei sich ein Weichenherzbereich von der Weichenherzspitze aus in einander entgegengesetzten Richtungen erstreckt, wobei die Schwellen im Weichenherzbereich als in sich durchgehende Schwellen ausgebildet sind, auf denen sowohl die Schienen des Stammgleises als auch die Schienen des Zweiggleises befestigt sind, und wobei sich der Weichenherzbereich ausgehend von der Weichenherzspitze in den einander entgegengesetzten Richtungen jeweils maximal über fünfundzwanzig aufeinanderfolgende Schwellen erstreckt.

Weichen stellen in Gleisanlagen Kreuzungspunkte dar, bei denen zumindest ein Zweiggleis in ein Stammgleis eingeleitet bzw. aus diesem herausgeführt wird. Es gibt sogenannte einfache Weichen, bei denen ein Zweiggleis aus einem Stammgleis herausgeführt bzw. in dieses eingeführt wird. Es gibt aber auch sogenannte Kreuzungsweichen, bei denen ein Zweiggleis ein Stammgleis kreuzt und über dieses auf beiden Seiten hinausführt.

Es ist beim Stand der Technik bekannt, Gleise sowohl im Bereich zwischen Weichen als auch im Bereich der Weichen mit Elastomerschichten auszustatten, um so eine Schieneneinsenkungsglättung und Vibrationsdämpfung bei einer Zugüberfahrt zu erreichen. Bekannt ist es z.B. sogenannte Schwellensohlen mit solchen Elastomerschichten unter den Schwellen anzuordnen. Diese Schwellensohlen befinden sich somit zwischen der Schwelle und einem Schotterbett, auf dem die jeweilige Schwelle aufliegt. Schwellensohlen sind z.B. aus der AT 506 529 B1 und der WO 2016/077852 A1 bekannt. In der AT 506 529 B1 wird z.B. eine Schwellensohle vorgeschlagen, bei der auf einer elastischen Schicht der Schwellensohle auf der zur Schwelle weisenden Seite eine Wirrfaserschicht und auf der gegenüberliegenden Seite eine Schutzschicht und eine weitere elastische Schicht angebracht sind. Die Wirrfaserschicht dient der Befestigung der Schwellensohle an aus Beton gegossenen Schwellen. Die Schutzschicht auf der anderen Seite der Schwellensohle begrenzt das Eindringen des Schotters des Schotterbetts in die Schwellensohle auf das gewünschte Maß.

Beim Stand der Technik sind aber auch elastische Zwischenlagen auf der Schwellenoberseite, also zwischen Schiene und Schwelle bekannt. Dies ist z.B. in der EP 0 552 788 A1 beschrieben.

Die AT 503 772 B1 zeigt eine Weiche, bei der an den Schwellenunterseiten der Schwellen jeweils Schwellensohlen mit zumindest einer Elastomerschicht angeordnet sind. Zwischen den Schienen und den Schwellen befinden sich in der AT 503 772 B1 Zwischenlagen, welche in dieser Schrift als Befestigungsmittel bezeichnet werden. Aus der AT 503 772 B1 ist es weiters bekannt, die Weichheit bzw. Härte der Schwellenbesohlung über die Länge der Schwelle zu variieren.

In der AT 520 697 B1 wird zur Optimierung der Schieneneinsenkung bei Zugüberfahrt einerseits und der Dämpfung von Vibrationen andererseits vorgeschlagen, mittels Schwellensohlen und Zwischenlagen zwei voneinander distanzierte elastische Ebenen zu realisieren.

Ein bisher nicht zufriedenstellend gelöstes Problem sind Erschütterungen bzw. Vibrationen und auch eine gewisse Lärmentwicklung, welche bei der Überfahrt der Schienenfahrzeuge an der sogenannten Weichenherzlücke entstehen. Die Weichenherzlücke ist eine, zur Weichenherzspitze benachbarte Lücke in den Gleisen. Hier schlagen die, diese Weichenherzlücke überfahrenden Räder des jeweiligen Schienenfahrzeugs je nach Fahrtrichtung gegen die Weichenherzspitze oder gegen den gegenüberliegenden Ansatz der Gleise. Dies führt sowohl zu Erschütterungen bzw. Vibrationen als auch zu einer gewissen Lärmentwicklung. Dieses Phänomen wird umso schlimmer, je ausgeschlagener die Weiche im Weichenherzbereich und/oder je abgenützter die Räder des Schienenfahrzeugs sind.

Aufgabe der Erfindung ist es, eine Verbesserung für eine eingangs genannte Weiche vorzuschlagen, mit der der Entstehung von Erschütterungen und Lärmentwicklung aufgrund des Überfahrens der Weichenherzlücke entgegengewirkt werden kann.

Zur Lösung dieser Aufgabe schlägt die Erfindung ausgehend von einer Weiche der eingangs genannten Art vor, dass die jeweiligen Elastomerschichten der jeweiligen Schwellensohlen der Schwellen im Weichenherzbereich weicher sind als die jeweiligen Elastomerschichten der jeweiligen Schwellensohlen in Bereichen der Weiche vor und hinter dem Weichenherzbereich.

Durch die, im Vergleich zu davor und dahinter, weichere Ausbildung der Elastomerschichten der jeweiligen Schwellensohlen im Weichenherzbereich kann die Lärm- und Erschütterungsentstehung an der Weichenherzlücke, also in anderen Worten die Entstehung von sowohl hör- als auch fühlbarem Körperschall, deutlich reduziert werden. Dass diese Maßnahme möglich ist, ist für den Fachmann zunächst erstaunlich, da er doch durch die weicheren Elastomerschichten eine deutlich höhere Schieneneinsenkung im Weichenherzbereich zu befürchten hat. Überraschenderweise hat sich aber gezeigt, dass keine übermäßige Schieneneinsenkung zu befürchten ist, wenn man die relativ weichen Schwellensohlen auf einen räumlich sehr begrenzten Bereich, nämlich den Weichenherzbereich beschränkt. Mit der Erfindung wird somit eine gute Reduzierung sowohl der Lärm- als auch Erschütterungsentwicklung bei gleichzeitig ausreichender Glättung der Schieneneinsenkung erzielt.

Besonders günstig ist es in diesem Zusammenhang, wenn sich der Weichenherzbereich ausgehend von der Weichenherzspitze in den einander entgegengesetzten Richtungen jeweils maximal über fünfzehn, vorzugsweise jeweils maximal über fünf, aufeinanderfolgende Schwellen erstreckt. Generell gesprochen muss dabei die Länge des Weichenherzbereichs an die Geschwindigkeiten angepasst werden, mit denen die Weiche vom jeweiligen Schienenfahrzeug überfahren wird. Bei Hochgeschwindigkeitsstrecken ist der Weichenherzbereich länger als bei Strecken, bei denen die Schienenfahrzeuge nur mit geringeren Geschwindigkeiten über die Weiche fahren.

Bei erfindungsgemäßen Weichen können zwischen den Gleisen und den darunterliegenden Schwellen die beim Stand der Technik an sich bekannten Zwischenlagen vorhanden sein oder auch nicht. Für den erfindungsgemäß erzielten Effekt der Geräusch- und Vibrationsreduzierung haben die Zwischenlagen keine größere Bedeutung. Sie können wie beim Stand der Technik ausgebildet sein. Günstigerweise sind die Zwischenlagen zwischen der jeweiligen Schiene und der jeweiligen Schwelle im Weichenherzbereich deutlich härter als die unter der jeweiligen Schwelle angeordnete Schwellensohle bzw. deren Elastomerschicht.

Ein physikalischer Parameter, mit dem die Weichheit der Elastomerschicht der jeweiligen Schwellensohle besonders gut beschrieben werden kann, ist der dynamische Bettungsmodul, welcher an sich frequenzabhängig ist. Der niederfrequente Bereich ist dabei dafür verantwortlich, dass eine möglichst geringe vertikale Verformung des Oberbaus bei der Überfahrt der Schienenfahrzeuge, also eine möglichst geringe Schieneneinsenkung erfolgt. In diesem Zusammenhang ist günstigerweise vorgesehen, dass die jeweiligen Elastomerschichten der jeweiligen Schwellensohlen der Schwellen im Weichenherzbereich bei einer Messfrequenz von 10 Hz (Hertz) jeweils einen dynamischen Bettungsmodul im Bereich von 0,088 N/mm³ (Newton pro Kubikmillimeter) bis 0,186 N/mm³, vorzugsweise von 0,091 N/mm³ bis 0,181 N/mm³, aufweisen. Besonders bevorzugt liegt dieser dynamische Bettungsmodul bei 10 Hz im Bereich von 0,095 N/mm³ bis 0,176 N/mm³. Man kann den dynamischen Bettungsmodul bei 10 Hz auch als niederfrequenten dynamischen Bettungsmodul bezeichnen.

Für die mit der Erfindung zu erzielende Dämpfung sowohl des hörbaren als auch des fühlbaren Körperschalls ist es günstig, den dynamischen Bettungsmodul der Elastomerschicht bei den in einem höherfrequenten Bereich zu betrachten. Eine untere Grenze des hier relevanten Frequenzbereichs liegt bei 20 Hz, eine Obergrenze bei 160 Hz. In diesem Zusammenhang ist daher bei der Erfindung bevorzugt vorgesehen, dass die jeweiligen Elastomerschichten der jeweiligen Schwellensohlen der Schwellen im Weichenherzbereich bei einer Messfrequenz von 20 Hz jeweils einen dynamischen Bettungsmodul im Bereich von 0,17 N/mm³ bis 0,42 N/mm³, vorzugsweise von 0,18 N/mm³ bis 0,40 N/mm³, aufweisen. Besonders bevorzugt liegt dieser dynamische Bettungsmodul bei 20 Hz im Bereich von 0,19 N/mm³ bis 0,39 N/mm3. Bei dem dynamischen Bettungsmodul bei 20 Hz kann man auch vom höherfrequenten dynamischen Bettungsmodul bei 20 Hz sprechen.

In Bezug auf die genannte Obergrenze ist bevorzugt vorgesehen, dass die jeweiligen Elastomerschichten der jeweiligen Schwellensohlen der Schwellen im Weichenherzbereich bei einer Messfrequenz von 160 Hz jeweils einen dynamischen Bettungsmodul im Bereich von 0,21 N/mm³ bis 0,53 N/mm³, vorzugsweise von 0,22 N/mm³ bis 0,51 N/mm³, aufweisen. Besonders bevorzugt liegt dieser dynamische Bettungsmodul bei 160 Hz im Bereich von 0,23 N/mm³ bis 0,48 N/mm3. Bei dem dynamischen Bettungsmodul bei 160 Hz kann man auch von dem höherfrequenten dynamischen Bettungsmodul bei 160 Hz sprechen.

Die genannten dynamischen Bettungsmodule der jeweiligen Elastomerschicht der jeweiligen Schwellensohle können bei 10 Hz, 20 Hz und auch bei 160 Hz gemäß der Norm DIN EN 16730:2016-09 gemäß Gleiskategorie TC3 bestimmt werden.

Im Bereich vor und hinter dem Weichenherzbereich weisen die jeweiligen Elastomerschichten der jeweiligen Schwellensohlen der Schwellen bei der jeweiligen Messfrequenz günstigerweise jeweils einen, zumindest um einen Faktor 1,25, vorzugsweise zumindest um einen Faktor 2,0, höheren dynamischen Bettungsmodul als die jeweiligen Elastomerschichten der jeweiligen Schwellensohlen der Schwellen im Weichenherzbereich auf. Die Bezeichnungen vor und hinter dem Weichenherzbereich beziehen sich dabei auf die Überfahrtrichtungen, in denen das Schienenfahrzeug über die Weiche fährt. Dabei ist es egal, ob das Schienenfahrzeug vom Stammgleis kommt und auf dem Stammgleis weiterfährt oder vom Zweiggleis kommt und auf dem Stammgleis weiterfährt oder vom Stammgleis kommt und auf dem Zweiggleis weiterfährt oder beim Überfahren der Weiche auf dem Zweiggleis bleibt. Letzteres ist natürlich nur dann möglich, wenn es sich bei der erfindungsgemäßen Weiche um eine sogenannte Kreuzungsweise handelt, bei der das Zweiggleis das Stammgleis kreuzt und über dieses auf beiden Seiten hinausführt. Der Vollständigkeit halber wird hier also auch noch einmal darauf hingewiesen, dass es sich bei erfindungsgemäßen Weichen sowohl um einfache Weichen als auch um Kreuzungsweichen handeln kann.

In besonders bevorzugten Ausgestaltungsformen ist vorgesehen, dass die jeweiligen Elastomerschichten der jeweiligen Schwellensohlen Polyurethan und/oder Naturgummi aufweisen oder daraus bestehen. Die jeweiligen Elastomerschichten können also vollständig aus Polyurethan und/oder aus Naturgummi bestehen oder auch zusätzliche Komponenten aufweisen.

Die Schwellensohle kann zusätzlich zur Elastomerschicht eine zur Schwelle weisende Anbindeschicht aufweisen, welche der Befestigung der Schwellensohle an der Schwelle dient. Hierfür gibt es im Stand der Technik verschiedenste Möglichkeiten, die auch bei der Erfindung angewendet werden können. Es kann sich also z.B. bei der Anbindeschicht um eine reine Verklebung aber auch um eine, über die Elastomerschicht überstehende Textil-, Wirrfaser- oder Flockschicht oder dergleichen handeln. Hier steht die gesamte Palette der beim Stand der Technik bekannten Möglichkeiten zur Verfügung.

Darüber hinaus kann die jeweilige Schwellensohle auch eine zum Schotterbett weisende Schutzschicht aufweisen. Diese Schutzschicht wird, wie beim Stand der Technik an sich bekannt, immer dann verwendet, wenn die Elastomerschicht gegen ein zu tiefes Eindringen des Schotters oder vor einer sonstigen Zerstörung durch den Schotter geschützt werden soll. Auch hier kann auf die beim Stand der Technik an sich bekannten Möglichkeiten zurückgegriffen werden.

Die Elastomerschichten können auch im Weichenherzbereich in Längsrichtung der Schwellensohle bzw. der Schwelle gesehen, durchgehend, also überall gleich ausgebildet sein. Die Schwellensohlen im Weichenherzbereich können aber auch, in ihrer Längserstreckung gesehen, unterschiedlich weiche Bereiche aufweisen. So kann z.B. vorgesehen sein, dass die jeweiligen Elastomerschichten der jeweiligen Schwellensohlen der Schwellen im Weichenherzbereich in Richtung einer Längserstreckung der jeweiligen Schwelle jeweils einen mittleren Bereich und daran angrenzend zwei äußere Bereiche aufweisen. In diesem Fall ist es dann besonders günstig, wenn die jeweiligen Elastomerschichten der jeweiligen Schwellensohlen der Schwellen im Weichenherzbereich jeweils in ihrem mittleren Bereich weicher sind als in den jeweils daran angrenzenden zwei äußeren Bereichen.

Weitere Merkmale und Einzelheiten bevorzugter Ausgestaltungsformen der Erfindung werden nachfolgend beispielhaft erläutert. Es zeigen:
- Fig. 1: eine Draufsicht auf eine erfindungsgemäße Weiche in einer schematischen Darstellung;
- Fig. 2: den Bereich A aus Fig. 1 vergrößert;
- Fig. 3: den Längsschnitt BB aus Fig. 1 durch den Weichenherzbereich und die daran angrenzenden Bereiche davor und dahinter;
- Fig. 4: den Querschnitt entlang der Schnittlinie CC aus Fig. 1;
- Fig. 5: den Querschnitt entlang der Schnittlinie DD aus Fig. 1;
- Fig. 6 und 7: verschiedene Ausführungsbeispiele für den Querschnitt entlang der Schnittlinie EE aus Fig. 1;
- Fig. 8: den Querschnitt entlang der Schnittlinie FF aus Fig. 1 und
- Fig. 9: eine schematische Darstellung zu einer erfindungsgemäßen Schwellensohle.

Bei der in Fig. 1 in einer Draufsicht schematisiert dargestellten Weiche 1 handelt es sich um eine sogenannte einfache Weiche, bei welcher ein Zweiggleis 3 in ein Stammgleis 2 mündet. Der Vollständigkeit halber ist darauf hinzuweisen, dass die Erfindung auch bei sogenannten Kreuzungsweichen realisiert werden kann, bei denen ein Zweiggleis 3 auf der einen Seite in das Stammgleis 2 mündet und auf der anderen Seite darüber hinausführt. Als Stammgleis 2 wird in der Regel dabei das Gleis bezeichnet, welches am meisten befahren ist. Beim Zweiggleis 3 handelt es sich in der Regel um ein weniger befahrenes Gleis. Dies ist aber letztendlich nur eine Frage der Terminologie.

Vor und hinter der Weiche 1 sind die Schienen 4 paarweise einander gegenüberliegend auf jeweils einer der Schwellen 5 befestigt. Die Schwellen 5 sind entlang der gesamten Weiche 1 quer und bereichsweise sogar orthogonal zur jeweiligen Längsrichtung, siehe jeweilige Richtungen 11 und 12, sowohl des Stammgleises 2 als auch des Zweiggleises 3 angeordnet. Die Weiche 1 selbst weist den Zungenvorrichtungsbereich 19, den Zwischengleisbereich 20 und den Weichenherzbereich 10 auf. Im Zungenvorrichtungsbereich 19 befinden sich an, an sich bekannten Zungenschienenwurzeln 18 schwenkbar angeordnete, an sich bekannte Zungenschienen 21. Innerhalb des Weichenherzbereichs 10 der Weiche 1 befinden sich im mit A gekennzeichneten Bereich die Weichenherzspitze 9 und benachbart dazu die Weichenherzlücke 22, wie dies vergrößert in Fig. 2 dargestellt ist. Der Zwischengleisbereich 20 der Weiche 1 befindet sich zwischen dem Zungenvorrichtungsbereich 19 und dem Weichenherzbereich 10. Im Zwischengleisbereich 20 befinden sich die jeweils starr auf den Schwellen 5 befestigten Zwischenschienen 23. Im Zungenvorrichtungsbereich 19 werden die außen liegenden Schienen 4 auch als Backenschienen 24 bezeichnet. Der Weichenherzbereich 10 der Weiche 1 umfasst in diesem, hier rein exemplarisch gezeigten Ausführungsbeispiel insgesamt sieben Schwellen 5. Allgemein gesprochen liegt ein Teil dieser Schwellen 5 des Weichenherzbereichs 10 auf einer Seite oder in anderen Worten vor der Weichenherzspitze 9. Der andere Teil der Schwellen 5 des Weichenherzbereichs 10 liegt auf der dazu gegenüberliegenden Seite also in anderen Worten hinter der Weichenherzspitze 9. Die Weichenherzspitze 9 liegt dabei bevorzugt in einem mittleren Bereich des Weichenherzbereichs 10, sie muss aber nicht exakt in der Mitte des Weichenherzbereichs 10 liegen. Die jeweilige Anzahl der Schwellen 5 des Weichenherzbereichs 10 vor und hinter der Weichenherzspitze 9 kann also gleich aber auch unterschiedlich sein. Über wie viele Schwellen 5 sich der Weichenherzbereich 10 insgesamt erstreckt, kann unterschiedlich ausgeführt sein. Ein Kriterium für die Auslegung ist dabei, für welche Geschwindigkeiten der Schienenfahrzeuge die Gleisanlage ausgelegt ist, in welche die jeweilige Weiche 1 integriert ist.

Anschließend an den Weichenherzbereich 10 folgen auf einer Seite sowohl im Bereich des Stammgleises 2 als auch im Bereich des Zweiggleises 3 mehrere sogenannte Kurzschwellen 25, welche aufgrund der gegebenen Platzverhältnisse gegenüber den im Stammgleis 2 und im Zweiggleis 3 verwendeten anderen Schwellen 5 einseitig verkürzt ausgebildet sein können.

Im Weichenherzbereich 10 selbst sind die Schwellen 5 als in sich durchgehende Schwellen 5 ausgebildet, auf denen sowohl die Schienen 4 des Stammgleises 2 als auch die Schienen 4 des Zweiggleises 3 befestigt sind. Dabei sei darauf hingewiesen, dass, ohne auf ein einzelnes Ausführungsbeispiel beschränkt zu sein, durchgehende Schwellen 5 jeweils als ein in sich durchgehender, einstückiger Körper ausgebildet sein können. Eine durchgehende Schwelle 5 kann aber auch aus zwei oder mehr Teilkörpern ausgebildet werden, wenn man diese Teilkörper fest miteinander verbindet, um so die durchgehende Schwelle auszubilden.

Fig. 2 zeigt den Bereich A aus Fig. 1 vergrößert. In diesem Bereich befindet sich die Weichenherzspitze 9. In dieser Weichenherzspitze 9 laufen die zum Zweiggleis 3 weisende Schiene 4 des Stammgleises 2 und die zum Stammgleis 2 weisende Schiene 4 des Zweiggleises 3 ineinander. Zwischen den der Weichenherzspitze 9 gegenüberliegenden Schienen 4 und der Weichenherzspitze 9 befindet sich die Weichenherzlücke 22.

Bei der Überfahrt der Schienenfahrzeuge über diese Weichenherzlücke 22 schlagen die Räder gegen die Schienen 4 bzw. die Weichenherzspitze 9, wodurch sowohl hör- als auch fühlbarer Körperschall erzeugt wird. Es entsteht umso mehr Körperschall, je ausgeschlagener die Räder der Schienenfahrzeuge sind bzw. die Schienenanlage selbst ist. Um dieser Erzeugung von sowohl hör- als auch fühlbarem Körperschall entgegenzuwirken, ist bei erfindungsgemäßen Weichen 1, wie der hier veranschaulichten, vorgesehen, dass die jeweiligen Elastomerschichten 8 der jeweiligen Schwellensohlen 7 der Schwellen 5 im Weichenherzbereich 10 weicher sind als die jeweiligen Elastomerschichten 8 der jeweiligen Schwellensohlen 7 in Bereichen der Weiche 1 vor und hinter dem Weichenherzbereich 10.

Zur Veranschaulichung wird hierzu auf Fig. 3 verwiesen. Fig. 3 zeigt einen Längsschnitt entlang der Schnittlinie BB aus Fig. 1. In Fig. 3 sind die hier beispielhaft gewählten sieben Schwellen 5 des Weichenherzbereichs 10 sowie jeweils zwei davor und dahinter anschließende Schwellen 5 außerhalb des Weichenherzbereichs 10 gezeigt. Fig. 3 zeigt schematisiert zunächst den an sich bekannten Aufbau, bei dem eine Schiene 4 unter Zwischenschaltung der Zwischenlagen 26 auf den Schwellen 5 befestigt ist. Solche Befestigungen sind an sich bekannt und müssen hier nicht explizit gezeigt werden. Sie können wie beim Stand der Technik ausgeführt sein. Die Schwellen 5 lagern wiederum auf einem Schotterbett 6 unter Zwischenschaltung von Schwellensohlen 7, welche an den zum Schotterbett 6 weisenden Unterseiten der jeweiligen Schwellen 5 angebracht sind. Erfindungsgemäß sind die

Elastomerschichten 8 der Schwellensohlen 7 im Weichenherzbereich 10 weicher als die Elastomerschichten 8 der Schwellensohlen 7 außerhalb, also in anderen Worten vor und hinter dem Weichenherzbereich 10. Die elastischen Eigenschaften der an sich bekannten Zwischenlagen 26 können wie beim Stand der Technik ausgeführt sein. Günstigerweise sind die Zwischenlagen 26 härter als die Schwellensohlen 7 bzw. deren Elastomerschichten 8.

Der Weichenherzbereich 10 erstreckt sich von der Weichenherzspitze 9 aus in den einander entgegengesetzten Richtungen 11 und 12 jeweils maximal über fünfundzwanzig aufeinanderfolgende Schwellen 5. Die Anzahl der Schwellen 5 auf den einander entgegengesetzten Seiten der Weichenherzspitze 9 kann, aber muss nicht gleich sein, wie dies bereits erläutert wurde. In bevorzugten Ausgestaltungsformen ist der Weichenherzbereich 10 kleiner ausgestaltet. Er kann sich z.B. in den einander entgegengesetzten Richtungen 11 und 12 jeweils maximal über fünfzehn, vorzugsweise jeweils maximal über fünf aufeinanderfolgende Schwellen 5 erstrecken. Dies gilt günstigerweise sowohl für das Stammgleis 2 als auch für das Zweiggleis 3.

Im Bereich vor und hinter dem Weichenherzbereich 10 sind die Elastomerschichten 8 der jeweiligen Schwellensohlen 7 der Schwellen 5 härter als im Weichenherzbereich 10 ausgebildet. Günstigerweise ist vorgesehen, dass die Elastomerschichten 8 der jeweiligen Schwellensohlen 7 außerhalb des Weichenherzbereichs 10 in der jeweiligen Messfrequenz jeweils einen, zumindest um einen Faktor 1,25, vorzugsweise zumindest um einen Faktor 2,0, höheren dynamischen Bettungsmodul aufweisen. Die jeweiligen Elastomerschichten 8 der jeweiligen Schwellensohlen 7 bestehen in bevorzugten

Ausgestaltungsformen aus Polyurethan und/oder Naturgummi. In Fig. 3 wie auch in den Fig. 4-8 sind die Schwellensohlen 7 jeweils vereinfacht einstückig dargestellt. Bevorzugt ist aber vorgesehen, dass die jeweiligen Schwellensohlen 7 zusätzlich zur Elastomerschicht 8 eine zur Schwelle 5 weisende Anbindeschicht 13 zur Befestigung der Schwellensohle 7 an der Schwelle 5 aufweist. Auf der zum Schotterbett 6 weisenden Seite der jeweiligen Schwellensohle 7 weist diese bevorzugt eine Schutzschicht 14 auf. Dies ist an sich bekannt und in Fig. 9 noch einmal schematisiert dargestellt. In Fig. 9 befindet sich oben auf der Elastomerschicht 8 die Anbindeschicht 13 und unten unter der Elastomerschicht 8 die Schutzschicht 14. Für die Ausführungen und die Materialwahl bei der Anbindeschicht 13 und der Schutzschicht 14 gibt es beim Stand der Technik verschiedenste, an sich bekannte Möglichkeiten, die hier auch im Zusammenhang mit der Erfindung angewendet bzw. realisiert werden können. So kann es sich bei der Anbindeschicht 13 z.B. um eine Wirrfaserschicht, eine Flockschicht, aber auch um eine einfache Klebeschicht handeln. Besteht die Schwelle 5 aus Beton, so kann die Schwellensohle 7 aber auch dadurch an der Schwelle 5 befestigt werden, indem die Anbindeschicht 13 in den noch nicht ausgehärteten Beton eingedrückt wird. Auch dies ist an sich bekannt und muss nicht weiter erläutert werden.

Die Schutzschicht 14 dient dazu, zu verhindern, dass Schotterkörner des Schotterbetts 6 zu tief in die Elastomerschicht 8 eindringen bzw. diese zerstören. Beim Stand der Technik an sich bekannte und im Zusammenhang mit der Erfindung auch anwendbare Formen von Schutzschichten 14 sind z.B. Geotextile oder andere Gewebeschichten. Der Vollständigkeit halber wird aber noch einmal darauf hingewiesen, dass sowohl die Anbindeschicht 13 als auch die Schutzschicht 14 optional sind. Die Schwellensohlen 7 bei erfindungsgemäßen Weichen 1 weisen aber sowohl innerhalb des Weichenherzbereichs 10 als auch außerhalb jeweils zumindest eine Elastomerschicht 8 auf. Die Schwellensohlen 7 können aber sowohl innerhalb als auch außerhalb des Weichenherzbereichs 10 bei erfindungsgemäßen Weichen 1 auch mehr als eine Elastomerschicht 8 aufweisen. Auch in diesem Fall sind die Elastomerschichten 8 im Bereich des Weichenherzbereichs 10 jedenfalls weicher als davor und dahinter.

Die Fig. 4 und 5 zeigen die Schnitte durch die Weiche 1 entlang der Schnittlinien CC (Fig. 4) und DD (Fig. 5). Beide Schnitte liegen außerhalb des Weichenherzbereichs 10. Die Elastomerschichten 8 der Schwellensohlen 7 sind dort also härter als die Elastomerschichten 8 der Schwellensohlen 7 im Weichenherzbereich 10.

Fig. 6 zeigt nun einen Schnitt entlang der Schnittlinie EE im Weichenherzbereich 10. Hier ist die Elastomerschicht 8 der Schwellensohle 7 weicher ausgebildet als außerhalb des Weichenherzbereichs 10. In dem Ausführungsbeispiel gemäß Fig. 6 ist die Schwellensohle 7 und damit auch die Elastomerschicht 8 über die gesamte Längserstreckung in Richtung 15 der jeweiligen Schwellensohle 5 durchgehend gleich ausgebildet. Der dynamische Bettungsmodul dieser Elastomerschicht 8 liegt bei den drei eingangs genannten Messfrequenzen 10 Hz, 20 Hz und 160 Hz innerhalb des in den Ansprüchen angegebenen Intervalls. Bevorzugt ist also vorgesehen, dass der dynamische Bettungsmodul der Elastomerschicht 8 der jeweiligen Schwellensohle 5 bei 10 Hz in einem Bereich von 0,088 bis 0,186 N/mm³, weiter bevorzugt im Bereich von 0,091 bis 0,181 N/mm³ und besonders bevorzugt im Bereich von 0,095 bis 0,176 N/mm³, liegt. Bei 20 Hz liegt diese Elastomerschicht 8 mit ihrem dynamischen Bettungsmodul bevorzugt in einem Bereich von 0,17 bis 0,42 N/mm³, weiter bevorzugt von 0,18 bis 0,40 N/mm³ und besonders bevorzugt von 0,19 bis 0,39 N/mm³. Bei einer Messfrequenz von 160 Hz liegt der dynamische Bettungsmodul der Elastomerschicht 8 der Schwellensohle aus Fig. 6 bevorzugt im Bereich von 0,21 bis 0,53 N/mm³, weiter bevorzugt von 0,22 bis 0,51 N/mm³ und besonders bevorzugt im Bereich von 0,23 bis 0,48 N/mm³. All diese Werte werden bevorzugt nach DIN EN 16730:2016-09 gemäß Gleiskategorie TC3 bestimmt.

Wie eingangs bereits erläutert, ist es aber auch möglich, dass die jeweiligen Elastomerschichten 8 der jeweiligen Schwellensohlen 7 der Schwellen 5 im Weichenherzbereich 10 in Richtung 15 einer Längserstreckung der jeweiligen Schwelle 5 jeweils einen mittleren Bereich 16 und daran angrenzend zwei äußere Bereiche 17 aufweisen. Dies ist beispielhaft mit dem Schnitt entlang der Schnittlinie EE aus Fig. 1 im Weichenherzbereich 10 in Fig. 7 gezeigt. Bei solchen Ausgestaltungsformen ist es dann möglich, die jeweiligen Elastomerschichten 8 der jeweiligen Schwellensohlen 7 der Schwellen 5 im Weichenherzbereich 10 jeweils in ihrem mittleren Bereich 16 weicher als in den daran angrenzenden zwei äußeren Bereichen 17 auszubilden. In anderen Worten ist bei diesen Ausführungsbeispielen vorgesehen, dass die Elastomerschichten 8 der jeweiligen Schwellensohlen 7 in der Mitte, also insbesondere auch unter der Weichenherzspitze 9 und unter der Weichenherzlücke 22 besonders weich ausgebildet sind, um eine besonders gute Dämpfung des hör- und auch fühlbaren Körperschalls zu erreichen.

Auch hier liegen die dynamischen Bettungsmodule der Elastomerschicht 8 sowohl im mittleren Bereich 16 als auch in den äußeren Bereichen 17 in den eingangs und in den Ansprüchen bereits genannten Bereichen.

In den äußeren Bereichen 17 weist die Elastomerschicht 8 bei 10 Hz aber bevorzugt einen dynamischen Bettungsmodul im Bereich von 0,134 bis 0,186 N/mm³, weiter bevorzugt von 0,139 bis 0,181 N/mm³ und besonders bevorzugt von 0,144 bis 0,176 N/mm³ auf. Bei 20 Hz liegt der dynamische Bettungsmodul in den Bereichen 17, bevorzugt im Bereich von 0,28 bis 0,42 N/mm³, weiters bevorzugt von 0,30 bis 0,40 N/mm³ und besonders bevorzugt von 0,32 bis 0,39 N/mm³. Bei einer Messfrequenz von 160 Hz liegt der dynamische Bettungsmodul in den Bereichen 17, bevorzugt im Bereich von 0,35 bis 0,53 N/mm³, weiters bevorzugt von 0,37 bis 0,51 N/mm³ und besonders bevorzugt von 0,40 bis 0,48 N/mm³.

Im weicheren, also mittleren Bereich 16 weist die Elastomerschicht 8 bei 10 Hz einen dynamischen Bettungsmodul bevorzugt im Bereich von 0,088 bis 0,145 N/mm³, weiter bevorzugt von 0,090 bis 0,141 N/mm³ und besonders bevorzugt von 0,095 bis 0,138 N/mm³ auf. Bei 20 Hz liegt der dynamische Bettungsmodul in diesem mittleren Bereich 16 bevorzugt im Bereich von 0,17 bis 0,30 N/mm³, weiters bevorzugt von 0,18 bis 0,29 N/mm³ und besonders bevorzugt im Bereich von 0,19 bis 0,28 N/mm³. Bei einer Messfrequenz von 160 Hz liegt der dynamische Bettungsmodul der Elastomerschicht 8 im Bereich 16 bevorzugt im Bereich von 0,21 bis 0,37 N/mm³, weiters bevorzugt von 0,22 bis 0,36 N/mm³ und besonders bevorzugt von 0,23 bis 0,34 N/mm³.

Auch diese Werte des dynamischen Bettungsmoduls werden bei den verschiedenen Frequenzen bevorzugt nach DIN EN 16730:2016-09 gemäß der Gleiskategorie TC3 bestimmt.

Fig. 8 zeigt noch den Schnitt entlang der Schnittlinie FF. Hier liegen die Schwellen 5 wiederum außerhalb des Weichenherzbereichs 10. Es handelt sich um Kurzschwellen 25. Auch bei diesen kann eine Längsteilung der Elastomerschicht 8 der Schwellensohle 7 in zwei Bereiche vorgesehen sein. Hier ist dies durch den ersten Bereich 27 und den zweiten Bereich 28 dargestellt. In beiden Bereichen ist die Elastomerschicht 8 härter als im Weichenherzbereich 10. Durch die unterschiedlich harte bzw. weiche Ausbildung der beiden Bereiche 27 und 28 kann in an sich bekannter Art und Weise bei Kurzschwellen 25 auftretenden Verkippungseffekten entgegengewirkt werden. Dies ist bereits in der AT 520 697 B1 beschrieben worden.

### Legende zu den Hinweisziffern:

- 1: Weiche
- 2: Stammgleis
- 3: Zweiggleis
- 4: Schiene
- 5: Schwelle
- 6: Schotterbett
- 7: Schwellensohle
- 8: Elastomerschicht
- 9: Weichenherzspitze
- 10: Weichenherzbereich
- 11: Richtung
- 12: Richtung
- 13: Anbindeschicht
- 14: Schutzschicht
- 15: Richtung
- 16: mittlerer Bereich
- 17: äußerer Bereich
- 18: Zungenschienenwurzel
- 19: Zungenschienenvorrichtungsbereich
- 20: Zwischengleisbereich
- 21: Zungenschiene
- 22: Weichenherzlücke
- 23: Zwischenschiene
- 24: Backenschiene
- 25: Kurzschwelle
- 26: Zwischenlage
- 27: erster Bereich
- 28: zweiter Bereich

## Patentansprüche

1. Weiche (1) für eine Gleisanlage für Schienenfahrzeuge mit einem Stammgleis (2) und zumindest einem, in das Stammgleis (2) einmündenden Zweiggleis (3), wobei das Stammgleis (2) und das Zweiggleis (3) zumindest bereichsweise jeweils zumindest zwei Schienen (4) aufweisen, wobei die Schienen (4) auf Schwellen (5) befestigt sind und die Schwellen (5) auf einem Schotterbett (6) lagern, wobei an den zum Schotterbett (6) weisenden Unterseiten der Schwellen (5) zwischen den Schwellen (5) und dem Schotterbett (6) jeweils Schwellensohlen (7) mit jeweils zumindest einer Elastomerschicht (8) angeordnet sind und die Weiche (1) eine Weichenherzspitze (9) aufweist, in der die zum Zweiggleis (3) weisende Schiene (4) des Stammgleises (2) und die zum Stammgleis (2) weisende Schiene (4) des Zweiggleises (3) ineinanderlaufen, wobei sich ein Weichenherzbereich (10) von der Weichenherzspitze (9) aus in einander entgegengesetzten Richtungen (11, 12) erstreckt, wobei die Schwellen (5) im Weichenherzbereich (10) als in sich durchgehende Schwellen (5) ausgebildet sind, auf denen sowohl die Schienen (4) des Stammgleises (2) als auch die Schienen (4) des Zweiggleises (3) befestigt sind, und wobei sich der Weichenherzbereich (10) ausgehend von der Weichenherzspitze (9) in den einander entgegengesetzten Richtungen (11, 12) jeweils maximal über fünfundzwanzig aufeinanderfolgende Schwellen (5) erstreckt, **dadurch gekennzeichnet, dass** die jeweiligen Elastomerschichten (8) der jeweiligen Schwellensohlen (7) der Schwellen (5) im Weichenherzbereich (10) weicher sind als die jeweiligen Elastomerschichten (8) der jeweiligen Schwellensohlen (7) in Bereichen der Weiche (1) vor und hinter dem Weichenherzbereich (10).

2. Weiche (1) nach Anspruch 1, wobei sich der Weichenherzbereich (10) ausgehend von der Weichenherzspitze (9) in den einander entgegengesetzten Richtungen (11, 12) jeweils maximal über fünfzehn, vorzugsweise jeweils maximal über fünf, aufeinanderfolgende Schwellen (5) erstreckt.

3. Weiche (1) nach Anspruch 1 oder 2, wobei die jeweiligen Elastomerschichten (8) der jeweiligen Schwellensohlen (7) der Schwellen (5) im Weichenherzbereich (10) bei einer Messfrequenz von 10 Hz jeweils einen dynamischen Bettungsmodul im Bereich von 0,088 N/mm³ bis 0,186 N/mm³, vorzugsweise von 0,091 N/mm³ bis 0,181 N/mm³, aufweisen.

4. Weiche (1) nach einem der Ansprüche 1 bis 3, wobei die jeweiligen Elastomerschichten (8) der jeweiligen Schwellensohlen (7) der Schwellen (5) im Weichenherzbereich (10) bei einer Messfrequenz von 20 Hz jeweils einen dynamischen Bettungsmodul im Bereich von 0,17 N/mm³ bis 0,42 N/mm³, vorzugsweise von 0.18 N/mm³ bis 0,40 N/mm³, aufweisen.

5. Weiche (1) nach einem der Ansprüche 1 bis 4, wobei die jeweiligen Elastomerschichten (8) der jeweiligen Schwellensohlen (7) der Schwellen (5) im Weichenherzbereich (10) bei einer Messfrequenz von 160 Hz jeweils einen dynamischen Bettungsmodul im Bereich von 0,21 N/mm³ bis 0,53 N/mm³, vorzugsweise von 0,22 N/mm³ bis 0,51 N/mm³, aufweisen.

6. Weiche (1) nach einem der Ansprüche 3 bis 5, wobei die jeweiligen Elastomerschichten (8) der jeweiligen Schwellensohlen (7) der Schwellen (5) im Bereich vor und hinter dem Weichenherzbereich (10) bei der jeweiligen Messfrequenz jeweils einen, zumindest um einen Faktor 1,25, vorzugsweise zumindest um einen Faktor 2,0, höheren dynamischen Bettungsmodul aufweisen als die jeweiligen Elastomerschichten (8) der jeweiligen Schwellensohlen (7) der Schwellen (5) im Weichenherzbereich (10).

7. Weiche (1) nach einem der Ansprüche 1 bis 6, wobei die jeweiligen Elastomerschichten (8) der jeweiligen Schwellensohle (7) Polyurethan und/oder Naturgummi aufweisen oder daraus bestehen.

8. Weiche (1) nach einem der Ansprüche 1 bis 7, wobei die jeweiligen Schwellensohlen (7) zusätzlich zur Elastomerschicht (8) eine zur Schwelle (5) weisende Anbindeschicht (13) zur Befestigung der Schwellensohle (7) an der Schwelle (5) und/oder eine zum Schotterbett (6) weisende Schutzschicht (14) aufweisen.

9. Weiche (1) nach einem der Ansprüche 1 bis 8, wobei die jeweiligen Elastomerschichten (8) der jeweiligen Schwellensohlen (7) der Schwellen (5) im Weichenherzbereich (10) in Richtung (15) einer Längserstreckung der jeweiligen Schwelle (5) jeweils einen mittleren Bereich (16) und daran angrenzend zwei äußere Bereiche (17) aufweisen.

10. Weiche (1) nach Anspruch 9, wobei die jeweiligen Elastomerschichten (8) der jeweiligen Schwellensohlen (7) der Schwellen (5) im Weichenherzbereich (10) jeweils in ihrem mittleren Bereich (16) weicher sind als in den daran angrenzenden zwei äußeren Bereichen (17).
